# FASCICULE DE BREVET EUROPEEN

(11) **EP 0 164 480 B1**
(45) Date de publication et mention de la délivrance du brevet: **27.07.1988**
(21) Numéro de dépôt: 84420090.7
(22) Date de dépôt: 16.05.1984
(51) Int. Cl.: A61G 5/00

(54) **Dispositif de maintien corporel pour fauteuil d'handicapé comportant une structure de verticalisation**
Körperfesthaltevorrichtung für Rollstühle mit Aufrichtkonstruktion
Body holding device for a wheel chair having an erecting device

(43) Date de publication de la demande: 18.12.1985
(73) Titulaire: Société à Responsabilité Limitée : INTERNATIONAL DIFFUSION CONSOMMATEUR IDC, F-26300 Bourg de Peage (FR)
(72) Inventeur: Pillot, Bernard, F-26100 Romans (FR)
(74) Mandataire: Ropital-Bonvarlet, Claude

(56) Documents cités:
- FR-A- 2 020 453
- US-A- 2 598 985
- US-A- 3 023 048
- US-A- 3 640 571
- US-A- 4 054 319

## Description

La présente invention concerne les fauteuils utilisés par les handicapés et les invalides et elle vise indifféremment les fauteuils roulants, pliants ou non.

L'objet de l'invention vise plus particulièrement les fauteuils du genre comportant une structure articulée comprenant un dossier, une assise et un repose-pieds associés à un organe moteur permettant d'aider ou de commander l'élévation ou l'abaissement de la structure articulée par rapport à un châssis porteur.

Ces fauteuils représentent incontestablement un réel progrès car ils permettent, outre la mobilisation indispensable, la verticalisation du sujet également indispensable pour éviter les dégradations physiques découlant d'un maintien prolongé en position assise.

La technique antérieure propose un certain nombre de solutions pour réaliser des fauteuils comportant une structure articulée de verticalisation.

Ces différentes propositions ont leurs avantages et leurs inconvénients mais permettent en général de verticaliser au moins partiellement un sujet de façon correcte.

On a cependant constaté que de tels fauteuils ne pouvaient pas être utilisés par tous les sujets handicapés ou invalides. En effet, pour certains handicaps ou invalidités, le sujet ne possède pas ou plus suffisamment de contrôle musculaire pour se maintenir en position stable contre le plan d'appui de verticalisation que représente la structure articulée élevée d'un fauteuil.

Dans de tels cas, la verticalisation représente un réel danger pour le sujet qui, en l'absence d'autocontrôle, risque de tomber en étant entraîné en déplacement latéral ou par fléchissement des jambes ou encore par affaissement du tronc.

Or, la possibilité de verticalisation est importante pour tous les handicapés ou invalides et peut-être encore plus pour ceux qui ne possèdent pas de contrôle physique comme dans les cas évoqués ci-dessus.

Le document US-A-4 054 319 décrit déjà un dispositif de maintien corporel pour fauteuil d'handicapé comportant une structure de verticalisation. Ce dispositif comprend un jeu de moyens comportant deux segments qui constituent des butées latérales thoraciques et deux segments qui constituent des butées latérales de la hanche. En plus, il comprend un moyen articulé qui constitue un ensemble jambière emboîtant par l'avant les jambes d'un sujet.

La présente invention vise à régler ce problème important en proposant un dispositif de maintien corporel conçu pour les fauteuils d'handicapés comportant une structure articulée élévatrice permettant de constituer un plan de support en position assise ou un plan d'appui en position verticalisée pour un sujet.

Un objet de l'invention est de proposer un dispositif de maintien corporel pouvant être adapté sur tout type de structure articulée à partir du moment où elle se compose d'un dossier, d'une armature et d'un ensemble repose-pieds sollicités en déplacements relatifs conjugués.

Un autre objet de l'invention est de proposer un dispositif de maintien corporel qui puisse être aisément adapté sur tout type de fauteuil ainsi qu'aisément utilisé ou mis en place pour assumer la fonction de maintien corporel en cas de verticalisation.

Un autre objet de l'invention est de proposer un dispositif de maintien corporel de très faible encombrement capable d'assumer la fonction pour lequel il est prévu sans représenter ou constituer par ses éléments constitutifs une gêne pour le sujet.

Un objet supplémentaire de l'invention est de proposer un dispositif de maintien corporel offrant des possibilités de réglage en fonction des caractéristiques morphologiques du sujet.

Un objet encore de l'invention est de proposer un dispositif de maintien corporel qui soit simple, robuste, fiable et ne demande aucun entretien particulier pour être maintenu en état de fonctionnement.

Pour atteindre les buts ci-dessus, le dispositif de maintien corporel pour fauteuils d'handicapés comportant une structure articulée élévatrice adaptée sur le châssis d'un tel fauteuil et du type constitué par un dossier, par une assise articulée au dossier et sur le châssis, par un ensemble repose-pieds articulé sur l'assise et le châssis et par des moyens d'entraînement en pivotement relatif de ces parties permettant d'aider ou de commander l'élévation ou l'abaissement de la structure articulée par rapport au châssis porteur de manière à former soit un plan de support en position assise, soit un plan d'appui en position verticalisée pour le sujet handicapé, est caractérisé en ce qu'il comprend :
- un premier jeu de moyens comportant deux segments rigides en partie coudés, adaptés à être montés chacun latéralement sur le montant correspondant du dossier par un système articulé établissant le maintien et le verrouillage dudit segment
- selon une orientation générale verticale dans laquelle il représente un accoudoir garde-corps pour le sujet,
- ou selon une orientation générale horizontale dans laquelle il constitue une demi-ceinture thoracique pour le sujet,
- et un second jeu de moyens comprenant deux arceaux adaptés à être montés chacun, par deux axes d'articulation de directions orthogonales, sur le montant antérieur de l'ensemble repose-pieds, lesdits arceaux étant associés à des moyens d'immobilisation relative dans une position d'alignement dans laquelle ils constituent des jambières ouvertes emboîtant par l'avant les jambes du sujet.

Diverses autres caractéristiques ressortent de la description faite ci-dessous en référence aux dessins annexés. qui montrent, à titre d'exemple non limitatif, une forme de réalisation de l'objet de l'invention.
Les fig. 1 et 2 sont des vues schématiques d'un fauteuil comportant une structure articulée de verticalisation et illustrant le dispositif de maintien selon l'invention dans deux états particuliers d'utilisation.
La fig. 3 est une vue latérale montrant plus en détail l'un des moyens de l'invention.
Les fig. 4 et 5 sont des coupes prises, à plus grande échelle, selon les lignes IV-IV et V-V de la fig. 3.
La fig. 6 est une coupe transversale, à plus petite échelle, analogue à la fig. 5 mais illustrant une autre position caractéristique.
La fig. 7 est une élévation latérale analogue à la fig. 3 mais illustrant le moyen selon l'invention dans une autre position d'utilisation.
La fig. 8 est une élévation latérale partielle montrant, plus en détail, une relation fonctionnelle de certains des éléments du premier moyen de l'invention.
La fig. 9 est une élévation latérale illustrant la mise en place d'un autre moyen du dispositif de maintien corporel.
La fig. 10 est une coupe prise selon la ligne X-X de la fig. 9
La fig. 11 est une vue transversale prise selon la ligne XI-XI de la fig. 9.
La fig. 12 est une vue en plan prise selon la ligne XII-XII de la fig. 11.
La fig. 13 est une élévation latérale analogue à la fig. 9 mais illustrant le même moyen technique dans une autre position d'utilisation.

La fig. 1 montre schématiquement un fauteuil roulant 1 comprenant un châssis 2 constitué par des montants antérieurs 3 et postérieurs 4 réunis entre eux par des longerons 5.et des traverses 6 non représentées. Le châssis 2 est pourvu, de façon habituellement connue, de roues porteuses et motrices 10 et de roues directrices orientables 11. Le châssis 2 ci-dessus correspond à un fauteuil de conception rigide mais il est évident qu'une conformation sensiblement analogue est retenue pour un fauteuil pliable. En effet, dans un tel cas, les traverses 6 non représentées sont remplacées par des éléments équivalents repliables, de conception connue en soi, permettant de maintenir le châssis dans la position d'utilisation ou au contraire de réduire l'encombrement en largeur de ce dernier.

Le châssis 2 décrit ci-dessus est équipé d'une structure articulée élévatrice 12 destinée à permettre la verticalisation d'un sujet S. A titre d'exemple, la structure 12 comprend une assise 13 comportant deux quadrilatères déformables latéraux principalement formés par deux longerons 14 et 15 articulés à la partie antérieure du châssis 2. La structure comprend, par ailleurs, un dossier 16 constitué par deux trilatères latéraux qui sont articulés sur les longerons 14 et 15 au moyen de deux biellettes 17 communes aux longerons 14-15. La structure articulée 12 est complétée par un ensemble repose-pieds 18 principalement formé par deux quadrilatères déformables latéraux incluant chacun un montant antérieur 19, une biellette 20, une partie du longeron 14 et une partie du montant 3 du châssis 2. L'ensemble 18 supporte un ou deux repose-pieds 21 de nature connue pouvant être équipés de préférence avec des talonnières non représentées aux fig. 1 et 2.

La structure articulée 12 est reliée au châssis 2 par deux ensembles de manoeuvre 22 comprenant chacun un levier 23 et un système articulé 24 permettant d'immobiliser, par verrouillage géométrique, la structure articulée 12 dans une position stable d'assise ou dans une position stable élevée de verticalisation. Les ensembles de manoeuvre 22 sont complétés par au moins un organe moteur 25 tel qu'un vérin à ressort interposé entre le châssis 2 et par exemple l'assise 13.

La fig. 1 montre la structure articulée 12 dans la position stable d'utilisation assise, immobilisée par les systèmes articulés 24 des ensembles 22.

La fig. 2 montre la même structure articulée en position stable d'élévation ou de verticalisation, immobilisée par les systèmes articulés 24. Cette figure 2 permet de comprendre la relation d'articulation existant entre l'assise, le dossier et l'ensemble repose-pieds 18 sollicités en déplacement d'élévation par les ensembles de manoeuvre 22 et le ou les organes moteurs 25.

L'objet de l'invention est de fournir un dispositif permettant d'assurer le maintien corporel d'un sujet S, tel que représenté en traits mixtes, amené dans une position de verticalisation à la suite de l'élévation de la structure articulée 12. L'objet de l'invention vise à suppléer le manque ou l'absence de contrôle physique du sujet S pour se maintenir en toute sécurité dans la position stable de verticalisation illustrée à la fig. 2.

Le dispositif de maintien corporel selon l'invention comprend un premier jeu de moyens 26 destinés à être adaptés sur le dossier et un second jeu de moyens 27 destinés à être adaptés sur l'ensemble repose-pieds 18.

Le premier jeu de moyens 26 comprend deux segments rigides 28 conformés de manière à présenter une partie terminale 29 coudée ou cambrée. Chaque segment 28 est monté sur le montant correspondant 30 du dossier par un système articulé 31 décrit plus en détail en référence aux fig. 4 et 5.

Chaque système articulé 31 comprend une chape 32 adaptée sur le montant 30 et formant deux ailes 33 parallèles se prolongeant vers l'arrière du fauteuil. Les ailes 33 supportent, par un axe d'articulation 34 sensiblement horizontal, un étrier 35 dont les branches parallèles 36 s'étendent intérieurement et parallèlement aux ailes 33. L'âme 37 de l'étrier 35 supporte à rotation un pivot 38 solidaire d'un prolongement 39 du segment 28 et s'étendant à l'opposé de la partie terminale 29. Le prolongement 39 présente deux trous 40 et 41 de direction radiale pratiqués pour coopérer avec un ergot 42 s'élevant à partir de l'âme de la chape 32. Les trous 40 et 41 représentent des moyens de verrouillage en rotation du prolongement 39 et sont pratiqués de façon à pouvoir maintenir le plan du segment 28, soit dans une orientation sensiblement verticale, soit dans une orientation sensiblement horizontale après rotation dans le sens de la flèche f, à la fig. 5. Les trous 40 et 41 sont, dans le cas présent, séparés l'un de l'autre, en considération du sens de la flèche f, par rapport à la référence fixe que constitue l'ergot 42, d'une plage angulaire égale à 270°.

L'étrier 35 supporte, à partir des bords supérieurs de ses ailes 36, une barrette 43 qui s'étend selon un plan parallèle à celui du dossier pour être disposée en permanence derrière le montant 30 correspondant en étant orientée vers la barrette 43 du système articulé homologue 31. La barrette 43 comporte, dans sa partie terminale faisant face au montant 30, un trou 44 destiné à coopérer avec un doigt 45 tel que représenté en traits mixtes à la fig. 4.

Le doigt 45 s'étend à partir du montant 30 vers l'arrière et se trouve porté, dans l'exemple de construction illustré, par une bague 46 montée réglable sur le montant 30. La bague 46 représente une butée haute pour le système articulé 31 monté dans un pareil cas de façon libre axialement mais immobilisé angulairement, par exem- . ple, par l'intermédiaire d'un coulisseau 47 enfilé sur le montant 30. Le coulisseau 47 est, dans un tel cas, porteur de la chape 32. Le coulisseau 47 est limité en coulissement axial vers le bas par une bague 48 à position réglable, du même type que la bague 46.

Chaque système articulé 31 comporte, par ailleurs, des moyens de détermination sensitive ou tactile de la position de verrouillage du segment 28. Ces moyens comprennent un taquet 49 rapporté sur le prolongement 39 de manière à pouvoir coopérer avec l'une des ailes 36 de t'étrier 35 en correspondance des deux positions de verrouillage établies par coopération de l'ergot 42 avec l'un ou l'autre des trous 40 et 41. Dans l'exemple illustré par la fig. 5, le taquet 49 est rapporté pour s'étendre de façon tangentielle en présentant une épaisseur et une longueur déterminées pour qu'il puisse coopérer avec l'aile 36 par une face latérale ou par un bord transversal dans l'une et l'autre positions comme cela ressort de ce qui suit.

Il y a lieu de noter que le trou 40 est pratiqué dans le prolongement 39 de manière à immobiliser ou verrouiller le segment 28 dans un plan sensiblement vertical dans lequel la partie terminale 29 est orientée vers le bas en direction de l'assise 13.

Le premier jeu de moyens décrits ci-dessus s'utilise de la façon suivante :
Dans les cas d'utilisation du fauteuil selon la fig. 1, pour lequel la structure articulée 12 offre un plan de support en position assise pour un sujet handicapé ou invalide, les deux segments 28 sont placés comme illustré par les fig. 3, 4 et 5. Les deux segments 28 sont de cette façon maintenus par coopération du trou 40 avec l'ergot 42 dans un plan sensiblement vertical dans lequel les parties terminales 29 sont orientées vers l'assise 13.

Dans cet état, chaque segment 28 représente alors un accoudoir ainsi qu'un garde-corps latéral en s'étendant entre le dossier et l'assise.

La position de chaque accoudoir est maintenue sans risque de dégagement intempestif par la coopération du trou 40 avec l'ergot 42, coopération qui est d'autant plus affermie que les segments 28 servent d'accoudoirs. Un déplacement latéral de l'accoudoir 28 ne peut intervenir compte tenu de l'immobilisation angulaire de la chape 32 par rapport au montant 30, soit directement, soit par l'intermédiaire du coulisseau 47.

Dans le cas où la structure articulée 12 doit être déplacée en élévation pour constituer un plan d'appui et de verticalisation pour le sujet S, chaque segment 28 est sollicité en pivotement dans le sens de la flèche f₂ (fig. 3) pour faire tourner l'étrier 35 sur l'axe 34 afin de dégager le trou 40 par rapport à l'ergot 42. Lorsque ce dégagement intervient, le segment 28 est sollicité en rotation dans le sens de la flèche f, (fig. 5) sur une plage angulaire qui est déterminée par le taquet 49. Dans le cas présent, le taquet 49 est amené après une rotation de 270° à coopérer avec l'aile interne 36 comme illustré par la fig. 6. Ceci fournit au sujet où à l'utilisateur une certitude par perception tactile de butée que le trou 41 est alors placé en coïncidence avec l'ergot 42. Le segment 28 est ensuite pivoté dans le sens inverse à la flèche f₂ de manière à établir la coopération entre le trou 41 et l'ergot 42 réalisant le verrouillage du segment 28.

Dans cet état, le segment 28 est orienté de façon sensiblement horizontale perpendiculairement au plan du dossier 16. La partie terminale 29 correspondante est ainsi dirigée vers le second segment 28 et représente alors une demi-ceinture thoracique venant épouser ou entourer partiellement la poitrine du sujet qui est maintenu latéralement et antéro-postérieurement par rapport au dossier 16 lorsque les deux segments 28 ont été amenés dans la position ci-dessus.

Les deux demi-ceintures s'établissent autour de la poitrine, en-dessous des articulations des bras, ce qui confère entière liberté de mouvement au sujet immobilisé contre le dossier 16.

Dans l'exemple préféré de réalisation illustré par les fig. 3, 4 et 5, chaque segment 28 est en plus soumis, après les mouvements relatifs selon les flèches f, et f₂, à un déplacement vertical dans le sens f₃ (fig. 3) de manière à amener le trou 44 de la barrette 43 en coïncidence approximative avec le doigt 45 de la butée 46. Cette position est atteinte lorsque le bord supérieur du coulisseau 47 vient coopérer avec la base de la bague 46. Dans cette position, le segment 28 peut être déplacé dans le sens inverse à celui de la flèche f₂, de manière à faire pivoter, dans le sens correspondant, l'étrier 35 qui assure l'engagement de la barrette 43 par le trou 44 sur le doigt 45.

Le segment 28 est maintenu alors comme précédemment mais dans une position surélevée par rapport à celle occupée en fonction d'accoudoir garde-corps.

Ceci présente l'avantage de pouvoir adapter exactement à la position souhaitée le niveau du segment 28 en position demi-ceinture thoracique par réglage de la bague 46. Une telle possibilité permet d'offrir un confort maximal au sujet en fonction de sa morphologie.

La fig. 7 montre que l'adaptation des segments 28 dans la fonction ceinture thoracique est menée à sien préalablement à l'élévation de la structure articulée 12. Cette figure permet également de constater que l'adaptation des segments 28 laisse toute liberté de déplacement pour les ensembles de manoeuvre 22 dans le sens de la flèche f₄ lorsque le sujet désire, par action manuelle sur ces ensembles, initier et aider l'action de l'organe moteur 25 ou contrôler l'action de ce dernier pour commander le mouvement relatif des éléments constitutifs de la structure articulée 12 en vue d'amener cette dernière de la position selon la fig. 1 à la position selon la fig. 2 dans l'état de verticalisation.

Après retour en position assise, le sujet peut ramener chaque segment 28 dans la position de fonction accoudoir en procédant à un pivotement dans le sens de la flèche f₂ pour dégager la barrette 43 par rapport au doigt 45. Lorsque ce dégagement est intervenu, le coulisseau 47 peut être descendu selon la flèche f₅ et simultanément ou ensuite le segment 28 sollicité en rotation selon la flèche f₆ comme cela, est globalement illustré à la fig. 8. Le retour en position correcte accoudoir et garde-corps du segment 28 est déterminé par l'amenée de la face latérale du taquet 49 contre l'aile 36, comme illustré par la fig. 5 déterminant la coïncidence du trou 40 avec l'ergot 42. Un pivotement dans le sens inverse à celui de la flèche f₂ permet de faire pivoter l'étrier 35 pour obtenir la pénétration relative de l'ergot 42 dans le trou 40 rétablissant le verrouillage du segment 28 dans la position d'origine.

Si les deux segments 28 permettent d'établir un maintien thoracique du sujet S contre le plan du dossier 16, en revanche dans certains cas, ils ne sont pas suffisants pour s'opposer efficacement à un fléchissement des membres inférieurs résultant d'une perte totale ou partielle du contrôle physique de ces derniers. C'est la raison pour laquelle le dispositif de maintien corporel conforme à l'invention comprend également le second jeu de moyens 27.

Les fig. 9 à 12 montrent que le second jeu de moyens 27 comprend deux jambières ouvertes 50 qui sont destinées à emboîter par l'avant les jambes d'un sujet pour prendre appui sensiblement en-dessous du plateau tibial pour immobiliser les membres inférieurs latéralement et dans le plan antéro-postérieur.

Chaque jambière 50 est constituée par un arceau 51 comportant un prolongement 52 qui est articulé par un axe 53 sur une chape déportée 54 s'étendant à partir de l'extrémité haute d'une tige cylindrique 55. La partie terminale basse de la tige 55 est montée à rotation à l'intérieur d'un fût 56 destiné à être adapté sur l'un des montants 19 de l'ensemble repose-pieds 18.

Le fût 56 est à cet effet articulé par un axe 57 sur une patte 58 offerte par le montant 19. Le fût 56 est maintenu dans une position sensiblement verticale par un pivot 59 prévu à sa partie terminale haute pour être réglé en position à l'intérieur d'une lumière oblongue 60 présentée par une biellette 61 de liaison avec le montant 19. La partie terminale de la biellette 61 opposée à la lumière 60 est munie d'un pivot 62 monté réglable en position à l'intérieur d'une lumière arquée 63 présentée par une plaquette 64 s'étendant latéralement à la traverse supérieure constitutive du quadrilatère déformable latéral correspondant reliant l'ensemble repose-pieds 18 à l'assise 13. Pour des raisons de facilité de présentation, la construction illustrée par la fig. 2 est différente de celle donnée à la fig. 1 pour ce qui concerne la liaison entre l'ensemble repose-pieds 18 et l'assise 13. Il apparaît toutefois que cette différence ne concerne que la structure des moyens techniques, la fonction assumée par cette liaison étant dans les deux cas la même, c'est-à-dire que le déplacement en pivotement de l'assise 13, sollicitée par l'organe moteur 25, entraîne le déplacement conjugué de l'ensemble 18.

Les fûts 56 des deux jambières 50 sont montés sur les montants 19 homologues et les tiges 55 sont engagées à rotation de manière que les chapes 54 soient orientées vers l'extérieur à l'opposé l'une de l'autre. De cette manière, par pivotement sur les axes 53, les jambières 50 peuvent être placées latéralement et extérieurement comme représenté en traits mixtes ou, au contraire, être ramenées de façon sensiblement horizontale en alignement mutuel face au plan de l'ensemble 18 passant par les montants 19. Le maintien en alignement mutuel des deux jambières 50 est assuré par des moyens d'immobilisation comprenant un trou 65 pratiqué dans l'un des arceaux 51 et un téton 66 présenté en saillie par l'arceau 51 de la seconde jambière.

Ainsi, il devient possible de maintenir efficacement les deux jambières 50 dans une position stable dans laquelle elles sont maintenues par les axes 53 en prenant appui sur les parties supérieures des tiges 55. Dans cette position, les jambières 50 emboîtent les jambes d'un sujet S.

Les fûts 56 sont réglés en position relative par l'intermédiaire des pivots 59 de manière à adapter la position des jambières 50 en alignement mutuel en fonction de la morphologie du sujet et notamment de la longueur des fémurs. Ce réglage est effectué en corrélation avec celui de la position du pivot 62 de manière que dans la position d'élévation maximale correspondant à la verticalisation telle qu'illustrée à la fig. 13, les deux jambières 50 emboîtent par l'avant les deux jambes sans créer de contrainte insupportable et pour les immobiliser latéralement et antéro-postérieurement en combinaison avec l'appui des pieds contre les talonnières 67 portées par le plan repose-pieds 68.

La comparaison des fig. 9 et 13 permet de remarquer que la lumière oblongue 60 et la lumière arquée 63 offrent une possibilité de réglage des jambières 50 dans les deux positions en fonction de ta. morphologie du sujet pour conférer un confort maximal et établir un maintien latéral et antéro-postérieur s'opposant à tout fléchissement dans l'état de verticalisation tel que représenté à la fig. 2.

Il va de soi que les jambières 50 sont mises en place comme illustré par les fig. 11 et 12 préalablement à l'élévation de la structure articulée 12 de façon à constituer une butée pour les jambes en cas de fléchissement accentué sur les genoux au fur et à mesure de l'élévation.

Le sujet S maintenu par les deux jeux de moyens 26 et 27 est de la sorte immobilisé efficacement et confortablement contre une tendance à la flexion du tronc dans le sens de la flèche f₇ ou une tendance à l'abaissement dans le sens de la flèche f₈ résultant d'une flexion et d'un déplacement des genoux dans le sens de la flèche fg.

Les moyens 27 peuvent être rapidement dégagés dans la position assise. Il suffit en effet de solliciter successivement les jambières 50 dans le sens de la flèche fᵢ0 pour faire pivoter les arceaux vers l'extérieur comme illustré en traits mixtes à la fig. 11.

Si cela est souhaité, il est possible également d'enlever rapidement des jambières 50 par extraction des tiges 55 par rapport aux fûts 56. L'invention n'est pas limitée à l'exempledécrit et représenté car diverses modifications peuvent y être apportées sans sortir de son cadre défini par les revendications. Bien que cela ne soit pas représenté, des moyens de réglage peuvent être prévus entre les fûts 56 et les tiges 55.

## Revendications

1. Dispositif de maintien corporel pour fauteuil d'handicapé comportant une structure articulée (12) élévatrice adaptée sur le châssis (2) d'un tel fauteuil et du type constitué par un dossier (16), par une assise (13) articulée au dossier et sur le châssis, par un ensemble repose-pieds (18) articulé sur l'assise et le châssis et par des moyens (22, 25) d'entraînement en pivotement relatif de ces parties permettant d'aider ou de commander l'élévation ou l'abaissement de la structure articulée (12) par rapport au châssis (2) porteur de manière à former soit un plan de support en position assise, soit un plan d'appui en position verticalisée pour le sujet handicapé (S) caractérisé en ce qu'il comprend
- un premier jeu de moyens (26) comportant deux segments rigides (28) en partie coudés, adaptés à être montés chacun latéralement sur le montant (30) correspondant du dossier (16) par un système articulé (31) établissant le maintien et le verrouillage dudit segment
. - selon une orientation générale verticale dans laquelle il représente un accoudoir garde-corps pour le sujet (S)
- ou selon une orientation générale horizontale dans laquelle il constitue une demi-ceinture thoracique pour le sujet, (S)
- et un second jeu de moyens (27) comprenant deux arceaux (51) adaptés à être montés chacun, par deux axes d'articulation de directions orthogonales, sur le montant antérieur (19) de l'ensemble repose-pieds (18), lesdits arceaux étant associés à des moyens d'immobilisation (65, 66) relative dans une position d'alignement dans laquelle ils constituent des jambières ouvertes (50) emboîtant par l'avant les jambes du sujet (S).

2. Dispositif de maintien corporel selon la revendication 1, caractérisé en ce que chaque système articulé (31) comprend
- une chape (32) supportant un étrier (35) par un axe d'articulation (34) sensiblement horizontal
- un pivot de rotation (38) d'axe sensiblement orthogonal à l'axe d'articulation reliant l'âme (37) de l'étrier (35) à un prolongement (39) du segment (28),
- un ergot (42) porté par la chape pour coopérer avec l'un ou l'autre de deux trous (40, 41) présentés par le prolongement (39) pour immobiliser le segment dans les positions horizontale ou verticale.

3. Dispositif de maintien corporel selon la revendication 1 ou 2, caractérisé en ce que chaque système articulé (31) comprend, d'une part, une chape (32) portée par un coulisseau (47) monté immobilisé angulairement sur le montant (30) correspondant du dossier (16) mais libre axialement entre deux butées réglables (46, 48) et, d'autre part, un étrier (35) muni d'une barrette (43) s'étendant de façon sensiblement horizontale, parallèlement au montant et comportant dans -sa partie terminale un trou (44) pour l'engagement relatif d'un doigt (45) faisant saillie à partir de la butée haute (46).

4. Dispositif de maintien corporel selon la revendication 2, caractérisé en ce que les trous (40, 41) présentés par le prolongement (39) sont de direction radiale et séparés l'un de l'autre par une plage angulaire de 270°.

5. Dispositif de maintien corporel selon la revendication 2 ou 4, caractérisé en ce que chaque prolongement (39) comporte, en plus des trous, un taquet de butée (49) coopérant avec l'une des ailes (36) de l'étrier (35) pour déterminer les positions du segment.

6. Dispositif de maintien corporel selon la revendication 1, caractérisé en ce que le second jeu de moyens (27) comprend deux arceaux (51) formant chacun un prolongement latéral (52) articulé par un axe (53) sensiblement horizontal sur une chape déportée (54) prévue à la partie supérieure d'une tige cylindrique (55) dont l'extrémité haute sert de butée d'appui pour l'arceau en position sensiblement horizontale et dont la partie terminale basse est engagée à rotation dans un fût (56) sensiblement vertical porté par le montant antérieur (19) correspondant de l'ensemble repose-pieds (18).

7. Dispositif de maintien corporel selon la revendication 6, caractérisé en ce que le fût (56) de chaque arceau est monté sur le montant correspondant par un axe d'articulation (57) sensiblement horizontal prévu à sa partie basse et par un pivot (59) prévu à sa partie haute pour coopérer avec une lumière oblongue de réglage (60) présentée par une biellette (61) elle-même articulée sur l'ensemble repose-pieds (18).

8. Dispositif de maintien corporel selon la revendication 7, caractérisé en ce que la biellette (61) est montée, à l'opposé de la lumière oblongue, par un pivot (62) à position réglable dans une lumière arquée (63) présentée par une plaque déportée (64) solidaire d'une traverse haute entrant dans la composition d'un système articulé constitutif de l'ensemble repose-pieds et relié à l'assise articulée.

9. Dispositif de maintien corporel selon la revendication 1, caractérisé en ce que les moyens d'immobilisation relative des jambières (50) sont constitués par un trou (65) et par un téton (66) prévus dans les parties des arceaux opposées aux prolongements (52).

10. Fauteuil comportant une structure articulée (12) définissant un plan de support d'un sujet (S) en position assise et susceptible d'être déployée pour permettre une verticalisation au moins partielle dudit sujet, ladite structure comportant un dispositif de maintien corporel selon l'une quelconque des revendications 1 à 9.

## Claims

1. Body-supporting device for a wheelchair for handicapped person comprising an articulated elevator structure (12) fitted on the frame (2) of such a wheelchair and of the type constituted by a backrest (16) by a seat (13) articulated on the backrest and on the frame, by a footrest assembly (18) articulated on the seat and the frame and by means (22, 25) for relative pivoting of the these parts permitting to help or to control the raising or lowering of the articulated structure (12) with respect to the supporting frame (2) so as to form either a supporting plane in sitting position, or a supporting plane in upright position for the handicapped subject (5), characterized in that it comprises :
- a first set of means (26) comprising two partly bent rigid segments (28) adapted to be each mounted laterally on the corresponding upright (30) of the backrest by an articulated system (31) which holds and locks said segment.
in a general vertical orientation in which it represents an armrest for the subject (S),
or in a general horizontal orientation in which it constitutes a thoracic half-belt for the subject (S),
- and a second set of means (27) comprising two cradle elements (51) adapted to be each mounted, by'two pivot pins of orthogonal directions, on the front upright (19) of the footrest assembly (18), said cradle elements being associated with means (65, 66) for relative immobilization in a position of alignment in which they constitute open leg guards (50) fitting over the front of the legs of the subject (S).

2. Body supporting device according to claim 1, characterized in that each articulated system (31) comprises :
- a fork joint (32) supporting a stirrup (35) by a substantially horizontal pivot pin (34),
- a pivot (38) of axis substantially at right angles to the pivot axis connecting the web (37) of the stirrup (35) to an extension (39) of the segment (28),
- a catch (42) borne by the fork joint to cooperate with one or the other of two holes (40, 41) presented by the extension (39) to immobilize the segment in the horizontal or vertical position.

3. Body-supporting device according to claim 1 or 2, characterized in that each. articulation system (31) comprises, on the one hand, a fork joint (32) borne by a slide block (47) mounted angularly immobilized on the corresponding upright (30) of the backrest (16) but axially free between two adjustable stops (46, 48) and, on the other hand, a stirrup (35) provided with a bar (43) extending substantially horizontally, parallel to the uprights and comprising in its terminal part a hole (44) for the relative engagement of a finger (45) projecting from the upper stop (46).

4. Body-supporting device according to claim 2, characterized in that the holes (40, 41) presented by the extension (39) are of radial direction and separated from each other by an angular area of 270°.

5. Body-supporting device according to claim 2 or 4, characterized in that each extension (39) comprises, in addition to the holes, a stop catch (49) cooperating with one of the flanges (36) of the stirrup (35) in order to determine the positions of the segment.

6. Body-supporting device according to claim 1, characterized in that the second set of means (27) comprises two cradle elements (51) each forming a lateral extension (52) articulated by a substantially horizontal pin (59) on an offset fork of which the upper end serves as support stop for the cradle element in substantially horizontal position and of which the lower terminal part is rotatably engaged in a substantially vertical shaft (56) borne by the corresponding front upright (19) of the footrest assembly (18).

7. Body-supporting device according to claim 6, characterized in that the shaft (56) of each cradle element is mounted on the corresponding upright by a substantially horizontal pivot pin (57) provided in its lower part and by a pivot (59) provided in its upper part to cooperate with an oblong adjustment slot (60) presented by a rod (61) itself articulated on the footrest assembly (18).

8. Body-supporting device according to claim 7, characterized in that the rod (61) is mounted, opposite the oblong slot, by a pivot (62) with adjustable position in an arcuate slot (63) presented by an offset plate (64) fast with an upper crosspiece included in the composition of an articulated system constituting the footrest assembly and connected to the articulated seat.

9. Body-supporting' device according to claim 1, characterized in that the means for relative immobilization of the leg guards (50) are constituted by a hole (65) and by a lug (66) provided in the parts of the cradle elements opposite the extension (52).

10. Wheelchair comprising an articulated structure (12) defining a supporting plane for a subject (S) in sitting position and adapted to be extended to allow the subject to be at least partly upright, said structure comprising a body-supporting device according to any one of claims 1 to 9.

## Patentansprüche

1. Körperfesthaltevorrichtung für einen Körperbehindertensitz, umfassend eine mit Gelenken versehene Hebekonstruktion (12), die auf den Rahmen (2) eines solchen Sitzes angepaßt und von der Art ist, die durch eine Rückenlehne (16), durch eine an der Rückenlehne und auf dem Rahmengestell angebrachte Lagerung (13), durch eine auf der Lagerung und dem Rahmengestell gelenkig angebrachte Fußstützenkonstruktion (18) und durch Mittel (22, 25) zur relativen Schwenkmitnahme dieser Teile gebildet ist, was es gestattet, das zu dem Heben oder dem Senken der mit Gelenken versehenen Konstruktion (12) in bezug auf das tragende Rahmengestell (2) derart beizutragen oder es zu betätigen, daß entweder eine Stützfläche in Sitzposition oder eine Auflagefläche in Aufrichtposition für die körperbehinderte Person (S) gebildet wird, dadurch gekennzeichnet, daß sie umfaßt
- einen ersten Satz von Mitteln (26) umfassend zwei teilweise gebogene steife Bogenstücke (28), die geeignet sind, jeweils seitlich auf der entsprechenden Stützstrebe (30) der Rückenlehne (16) durch ein Gelenksystem (31) angebracht zu werden, das das Festhalten und die Verriegelung des Bogenstücks vorsieht,
gemäß einer allgemeinen vertikalen Orientierung, in der es eine Körperschutz-Seitenlehne für die Person (S) darstellt,
oder gemäß einer allgemeinen horizontalen Orientierung, in der es eine einen Brust-Haltgürtel für die Person (S) bildet,
- und einen zweiten Satz von Mitteln (27), aufweisend zwei Bogenteile (51), die geeignet sind, jeweils mittels zweier Gelenkachsen mit zueinander senkrechten Richtungen auf der vorderen Stützstrebe (19) der Fußstützenkonstruktion (18) angebracht zu werden, wobei die Bogenteile Mitteln (65, 66) zur relativen Feststellung in einer Ausrichtposition zugeordnet sind, in der sie die Beine der Person (S) einlassende offene Beinschutzteile bilden.

2. Körperfesthaltevorrichtung nach Anspruch 1, dadurch gekennzeichnet, daß jedes Gelenksystem (31) umfaßt
- einen Gabelbügel (32), der einen Bügel (35) mittels einer im wesentlich horizontalen Gelenkachse (34) abstützt,
- einen Drehzapfen (38) mit einer Achse im wesentlichen senkrecht zur Gelenkachse, die den Steg (37) des Bügels (35) mit einer Verlängerung (39) des Bogenstücks (28) verbindet,
- einen durch den Gabelbügel getragenen Vorsprung (42) zum Zusammenwirken mit dem einen oder dem anderen von zwei Löchern (40, 41), die durch die Verlängerung (39) gezeigt sind, um das Bogenstück in der horizontalen oder vertikalen Position festzustellen.

3. Körperfesthaltevorrichtung nach Anspruch 1 oder 2, dadurch gekennzeichnet, daß jedes Gelenksystem (31) zum einen einen durch einen winkelmäßig festgestellten, auf der Stützstrebe (30) entsprechend der Rückenlehne (16) angebrachten, aber zwischen zwei einstellbaren Anschlägen (46, 48) axial freien Schlitten (47) getragenen Gabelbügel (32) und zum anderen einen Bügel (35) aufweist, der mit einem Plattensteg (43) versehen ist, der sich auf im wesentlich horizontale Weise parallel zur Stützstrebe erstreckt und an seinem Endteil ein Loch (44) für den relativen Eingriff mit einem Zapfen (45) umfaßt, der von dem hohen Anschlag (46) hervorspringt.

4. Körperfesthaltevorrichtung nach Anspruch 2, dadurch gekennzeichnet, daß die durch die Verlängerung (39) gezeigten Löcher (40, 41) in radialer Richtung und voneinander durch einen Winkelbereich von 270° getrennt sind.

5. Körperfesthaltevorrichtung nach Anspruch 2 oder 4, dadurch gekennzeichnet, daß jede Verlängerung (39) zusätzlich zu den Löchern eine Anschlagnase (49) umfaßt, die mit einem der Schenkel (36) des Bügels (35) zusammenwirkt, um die Positionen des Bogenstücks zu bestimmen.

6. Körperfesthaltevorrichtung nach Anspruch 1, dadurch gekennzeichnet, daß der zweite Satz von Mitteln (27) zwei Bogenteile (51) aufweist, die jeweils eine seitliche Verlängerung (52) bilden, die mittels einer im wesentlichen horizontalen Achse (53) auf einem seitlichen Gabelbügel (54) gelenkig angebracht ist, der am oberen Teil einer Zylinderstange (55) vorgesehen ist, deren oberes Ende als Abstützanschlag für das Bogenteil in der im wesentlichen horizontalen Position dient und deren unterer Endteil in Rotation in einem im wesentlichen vertikalen, durch die vordere Stützstrebe (19) entsprechend der Fußstützenkonstruktioh (18) getragenen Schaftgehäuse (56) in Eingriff steht.

7. Körperfesthaltevorrichtung nach Anspruch 6, dadurch gekennzeichnet, daß das Schaftgehäuse (56) eines jeden Bogenteils auf der entsprechenden Stützstrebe mittels einer im wesentlichen horizontalen, an seinem unteren Teil vorgesehenen Gelenkachse (57) und mittels eines an seinem oberen Teil vorgesehenen Zapfens (59) angebracht ist, um mit einem Einstell-Langloch (60) zusammenzuwirken, das durch einen Schwingarm (61) gezeigt ist, der selbst auf der Fußstützenkonstruktion (18) gelenkig angebracht ist.

8. Körperfesthaltevorrichtung nach Anspruch 7, dadurch gekennzeichnet, daß der Schwingarm (61) gegenüberliegend dem Langloch mittels eines Zapfens (62) in einstellbarer Position in einem Bogenloch (63) angebracht ist, das durch eine seitliche Platte (64) gezeigt ist, die fest mit einer in die Zusammensetzung eines konstitutiven Gelenksystems der Fußstützenkonstruktion eintretenden und mit der gelenkig angebrachten Lagerung verbundenen Verbindungsstange verbunden ist.

9. Körperfesthaltevorrichtung nach Anspruch 1, dadurch gekennzeichnet, daß die Mittel zur relativen Feststellung der Beinschutzteile (50) durch ein Loch (65) und durch einen Ansatz (66) gebildet sind, die in den Teilen der Bogenteile gegenüber den Verlängerungen (52) vorgesehen sind.

10. Stuhl umfassend eine Gelenkkonstruktion (12), die eine Stützfläche einer Person (S) in Sitzposition bestimmt und geeignet ist, ausgefahren zu werden, um eine wenigstens teilweise Aufrichtung der Person zu gestatten, wobei die Konstruktion eine Körperfesthaltevorrichtung gemäß einem der Ansprüche 1 bis 9 umfaßt.
